# EUROPÄISCHE PATENTSCHRIFT

(11) **EP 0 633 214 B1**
(45) Veröffentlichungstag und Bekanntmachung des Hinweises auf die Patenterteilung: **12.08.1998**
(21) Anmeldenummer: 94810373.4
(22) Anmeldetag: 23.06.1994
(51) Int. Cl.: B66B 9/187

(54) **Kurvenlose Schienenanordnung für den von einem Seil gezogenen Laufwagen eines stationären Schrägaufzugs**
Curveless rail system for a static inclined lift where the cart is pulled by a rope
Agencement de rails sans coude pour chariot, tracté par un corde, d'un ascenseur statique incliné

(30) Priorität: 02.07.1993 CH 2014/93
(43) Veröffentlichungstag der Anmeldung: 11.01.1995
(73) Patentinhaber: GARAVENTA HOLDING AG, CH-6410 Goldau (CH)
(72) Erfinder: Gerber, Hans, Surrey, BC V3S 4S6 (CA)
(74) Vertreter: Schick, Carl

(56) Entgegenhaltungen:
- GB-A- 615 789
- PATENT ABSTRACTS OF JAPAN vol. 14, no. 517 (M-1047) 13. November 1990 & JP-A-02 215 684 (HITACHI ELEVATOR ENG & SERVICE CO LTD)

## Beschreibung

Die Erfindung betrifft eine kurvenlose Schienenanordnung für den von einem Seil gezogenen Laufwagen eines stationären Schrägaufzugs.

Stationäre Schrägaufzüge dienen sowohl dem Personen-, als auch dem Lastentransport, werden an Hanglagen jeglicher Art eingesetzt, ihr Neigungswinkel ist dem Gefällewinkel angepaßt. Mit einem Schrägaufzug kann man bspw. ein schlecht begehbares abschüssiges Gelände überbrücken. Ein Schrägaufzug kann auch als Alternative zur Treppenbegehung dienen, bspw. vom tiefer gelegenen Bootshaus oder von der Garage zum Wohnhaus, oder als Lasten- und Personenlift bei bspw. Terrassenhäusern, wobei er dann mehrere Haltestationen braucht. Im industriellen Einsatz braucht man sie bspw. als Inspektionslift für Rohre an Kraftwerken, Staudämmen, als Zubringerlift in unterirdischen Stollen oder dgl..

Stationäre Schrägaufzüge sind insbesondere für den Transport von Rollstuhlfahrern wichtig, die Treppenstufen ohne fremde Hilfe nicht überwinden können. Sie können daher der Nachrüstung dienen, wenn bspw. in Bahnhöfen oder anderen öffentlichen Gebäuden jeglicher Art bei der Projektierung an den Transport behinderter Personen nicht ausreichend gedacht ist, da sie sich unmittelbar am Rande einer Treppe aufbauen lassen.

Kurvenlose Schienenanordnungen für stationäre Schrägaufzüge sind in zahlreichen Ausführungsformen bekannt. Es handelt sich überwiegend um reine Schweißkonstruktionen, zumeist Einzelanfertigungen, die in Einzelprojektierung einem speziellen Anforderungsfall angepaßt sind und im Zuge der erforderlichen Montagearbeiten am Hang zusammengeschweißt werden; die Errichtung eines solchen Schrägaufzugs nach dem Stand der Technik ist daher eine teuere Anschaffung. Es gibt auch schon Ausführungsformen, bei denen einzelne Elemente der Schienenanordnung bei der Montage verschraubt werden, vgl. z.B. die US-Z: Elevator World, August 1986, S.44 bis 52, insbesondere die Abbildungen auf Seite 46.

Durch die GB 615 789 (Fig.1 und 8 bis 11) ist eine kurvenlose Schienenanordnung für einen mobilen Schrägaufzug (für Bauzwecke) bekannt, deren Laufschienen sich aus mehreren Paaren von Winkelprofilen fester Länge zusammenbauen läßt. Die Winkelprofile sind, wie die Sprossen einer Leiter, durch Rohre fest miteinander verbunden, offenbar verschweißt. Aufeinander folgende Laufschienenpaare werden mit Anschlußrahmen lösbar zusammengefügt, offenbar verschraubt, um die Länge der Schienenanordnung den Gegebenheiten an der Baustelle anzupassen. Die Anschlußrahmen bestehen aus zwei Platten, die über zwei Rohre zum Rahmen fest zusammengefügt sind. Andere Rahmen sind nicht vorgesehen; an den Rahmen greifen keine Auflager an.

Der Erfindung liegt die Aufgabe zugrunde, eine im Baukastensystem modular aufgebaute, biege- und torsionssteife Schienenanordnung für stationäre Schrägaufzüge zu schaffen, deren Elemente in weiten Grenzen an mögliche Hanglagen anpaßbar sind; die erforderlichen Montagearbeiten sollen sich einfach, d.h. ohne erforderliche Schweißarbeiten von zwei Montagearbeitern ausführen lassen.

Zur Lösung dieser Aufgabe sind bei der kurvenlosen Schienenanordnung nach der Erfindung folgende Elemente vorgesehen:
- zwei, je eine Laufschiene bildende, spiegelbildlich angeordnete erste U-Profile, deren beide Schenkel voneinander abgewandt sind und deren Steg jeweils in Längsrichtung mit gleichmäßiger Teilung verbohrt ist,
- mehrere, die Spurweite der beiden Laufschienen bestimmende und zwischen den beiden ersten U-Profilen angeordnete Rahmen, die jeweils aus zwei spiegelbildlich angeordneten zweiten U-Profilen bestehen, deren beide Schenkel aufeinanderzu gewandt sind, deren beide Stege in Längsrichtung mit Bohrungen derselben Teilung versehen sind, am jeweils zugehörigen Steg der ersten U-Profile anliegen und durch zumindest zwei Querholme fest miteinander verbunden sind,
- Auflager, bestehend aus einem Festlager, das an einem der Rahmen drehbeweglich angreift, und zumindest einem Loslager, das an einem der Rahmen angreift und seine Längsverschiebung zuläßt, wobei sich die Auflager längs einer vorgegebenen Neigungslinie auf je einem zugehörigen Fundament abstützen, und die Verbindungen
- zwischen den die Laufschienen bildenden ersten U-Profilen und den jeweils zugehörigen Rahmen,
- zwischen den Rahmen und den jeweils zugehörigen Auflagern und
- zwischen den Auflagern und den jeweils zugehörigen Fundamenten, lösbare Verbindungen sind.

Bei der Erfindung werden also kastenförmige Rahmen zwischen die Laufschienen gesetzt. Sowohl die die Laufschienen bildenden U-Profile als auch die U-Profile der Rahmen haben an ihren Stegen Bohrungen, die in Längsrichtung mit gleicher Teilung zueinander versetzt sind. In den zueinander fluchtenden Bohrungen werden die Teile lösbar miteinander verbunden. Die sog. Zentralrahmen haben an ihren U-Profilen drei Bohrungen und können im Teilungsabstand an beliebiger Stelle zwischen die Laufschienen gesetzt werden. Zwischen die U-Profile der Rahmen werden vorzugsweise zwei Querholme gesetzt und mit diesen verschweißt; als Querholme dienen vorzugsweise Rohre.

Auf dem Gefälle werden aufeinanderfolgende Fundamente mit nach Möglichkeit gleichen Spannweiten gesetzt, auf denen die Schienenkonstruktion abgestützt wird. Die Fundamente können aus stahlarmiertem Beton gegossen sein, es eignen sich auch Stahlkonstruktionen oder ähnliches. Bei mit üblicher Spannweite gesetzten Fundamenten werden zwei oder drei aufeinanderfolgende Bohrungen an den Laufschienen rahmenlos belassen.

Zur Abstützung der Schienenkonstruktion auf den Fundamenten sind Auflager vorgesehen, die im wesentlichen aus einem einzigen Schweißteil bestehen, dies ist die Konsole. Es ist ein einzelnes Festlager vorgesehen, das an einem Querholm eines der Rahmen drehbeweglich angreift, der mit der Konsole über bspw. einen U-Bügel verbunden wird. Vorzugsweise wird das Festlager am Hang ganz unten angeordnet; wenn die Beschaffenheit des Untergrunds dies gerade nicht zuläßt, läßt es sich aber auch an beliebiger anderer Stelle vorsehen. Es können beliebig viele Loslager angeordnet werden, die jeweils an einander gegenüberliegenden Seiten an den unteren Schenkeln der U-Profile der Rahmen schubbeweglich angreifen, somit geringe Längsverschiebungen der Schienenkonstruktion infolge Wärmedehnungen oder Lastbeanspruchung zulassen, und an der Konsole drehbeweglich aufgenommen sind. Die Konsole des Loslagers wird wiederum auf ein Fundament geschraubt.

Bei der Erfindung sind also als Elemente verschiedene Schweißteile vorgesehen, dies sind die Rahmen und die Konsolen des Festlagers und der Loslager; diese Teile werden im Werk vorgefertigt und bei der Montage mit den zugehörigen Elementen lösbar verbunden, so daß an der Baustelle keinerlei Schweißarbeiten anfallen.

Vorzugsweise sind alle lösbaren Verbindungen Schraubverbindungen.

In vorteilhafter Weiterbildung der Erfindung sind die zweiten U-Profile der Rahmen um ein Normmaß kleiner gewählt als die die Laufschienen bildenden ersten U-Profile. Die Laufschienen und die Rahmen werden an ihren Stegen mittig verschraubt; dadurch entsteht zwischen den oberen und unteren Schenkeln der U-Profile eine Stufe. In diese Stufe greift an jedem Loslager die Konsole mit einem spurbreiten Querholm ein und verleiht der Schienenanordnung Seitenführung und zusätzliche Steifigkeit.

Eine weitere Erhöhung der Steifigkeit läßt sich bei der Erfindung erreichen, wenn die Bohrungen gleicher Teilung an den Stegen der die Laufschienen bildenden ersten U-Profile und an den zweiten U-Profilen der Rahmen in Längsrichtung in zwei parallelen Reihen gesetzt sind.

In einfachster Ausführung besteht das Schienensystem eines kurzen Schrägaufzugs aus einem einzigen Laufschienenpaar mit eingesetzten Rahmen und hat zwei Fundamente für ein Festlager und ein Loslager. Die aus einem einzigen Laufschienenpaar bestehende Schienenanordnung nach der Erfindung braucht als Rahmen nur Zentralrahmen.

Bei einem mittellangen Schrägaufzug bis zu etwa 40 m Länge werden mehrere Laufschienenpaare aneinandergereiht. Jede Laufschiene hat eine bestimmte Festlänge, vorzugsweise etwa 6 m. Zum Aneinanderreihen von Laufschienen sind sog. Anschlußrahmen vorgesehen, die den Überstand an den Enden der die Laufschienen bildenden ersten U-Profile ausgleichen. Die U-Profile der Anschlußrahmen haben vorzugsweise vier Bohrungen, von denen die mittleren beiden zueinander in Längsrichtung mit dem doppelten Überstand versetzt sind und die beiden endseitigen Paare Bohrungen wieder die übliche Teilung aufweisen. Die Anschlußrahmen sind also um den doppelten Überstand länger als die Zentralrahmen; im übrigen sind sie den Zentralrahmen gleich. Die Spannweite, mit der die Fundamente gesetzt sind, wird vorzugsweise der Festlänge der Laufschienen angepaßt, so daß jedes Laufschienenpaar ein zugehöriges Fundament erhält. Wenn es erforderlich ist, zwei aufeinanderfolgende Fundamente mit überlanger Spannweite zu setzen, weil auf unwegsamem Gelände bspw. ein breiter Graben zu überbrücken ist, dann kann man die Rahmen enger zwischen die Laufschienen setzen, nötigenfalls in unmittelbarer Folge ohne freibleibende Bohrung, was der Schienenanordnung zusätzliche Steifigkeit verleiht.

Die kurzen und die mittellangen Schrägaufzüge werden mit einer handelsüblichen Doppelseilwinde samt Motor, Übersetzungsgetriebe und Bremse ausgerüstet, die in einen Sonderrahmen gesetzt zwischen den Laufschienen verschraubt wird. Vorzugsweise wird die Seilwinde oberhalb dem obersten Fundament angeordnet und schließt somit das Schienensystem oben ab. Sie läßt sich grundsätzlich aber auch an einer beliebigen anderen freien Stelle zwischen den Laufschienen anordnen, die beiden Zugseile sind dann am oberen Querholm des oben abschließenden Zentralrahmens mit Rollen umzulenken.

Lange Schrägaufzüge können bei der Erfindung innerhalb sinnvoller Grenzen beliebig lang sein. Sie werden mit einem umlaufenden Zugseil ausgerüstet, das an einem Ende des Schienensystems, vorzugsweise oben, ein Antriebsrad umschlingt, am anderen Ende ein Umlenkrad hat, wobei eine übliche Spanneinrichtung für die Straffung des Zugseils im Leertrum sorgt. Schrägaufzüge mit umlaufendem Seiltrieb erhalten gegenüber windenbetriebenen Schrägaufzügen vorzugsweise breitere Rahmen, also eine dementsprechend breitere Spurweite, die es ermöglicht, den Laufwagen mit seiner Plattform breiter und länger auszubilden. Lange Schrägaufzüge mit umlaufendem Seiltrieb werden mit höherer Fahrgeschwindigkeit betrieben als windenbetriebene Schrägaufzüge, wozu es zweckmäßig ist, die die Laufschienen bildenden ersten U-Profile um ein oder zwei Normmaße größer zu wählen; die zweiten U-Profile der Rahmen können unverändert bleiben.

Bei der Erfindung läßt sich der Neigungswinkel der Schienenanordnung einem sich zwischendurch ändernden Gefällewinkel anpassen, indem ein Laufschienenpaar mit großem Radius gebogen wird; gleiches ist auch an den U-Profilen der Rahmen machbar. Die Änderung des Neigungswinkels kann positiv oder negativ sein.

Alle Schrägaufzüge werden mit den üblichen Sicherheitseinrichtungen versehen und erhalten eine Steuereinrichtung zum Anfahren der erforderlichen Haltestationen.

Die Erfindung stellt somit ein modular ausgebautes Baukastensystem für das kurvenlose Schienensystem eines stationären Schrägaufzugs vor, das wegen seiner Flexibilität u.a. für die Eigenprojektierung und -montage durch den Bauherrn geeignet ist und somit gegenüber bekannten Systemen eine durchaus kostengünstige Alternative aufzeigt.

Ein bevorzugtes Ausführungsbeispiel nach der Erfindung wird nachstehend unter Bezugnahme auf die Zeichnung näher erläutert:
- Fig.1: zeigt den stationären Schrägaufzug samt Schienensystem nach der Erfindung in einer Ansicht. In
- Fig.2: ist die Montage der Laufschienen dargestellt, wobei
- Fig. 2a: einen Zentralrahmen und
- Fig. 2d: einen Anschlußrahmen zeigt;
- Fig. 2c: zeigt eine mittlere Laufschiene des Schienensystems mit mehreren eingesetzten Zentral- bzw. Anschlußrahmen und
- Fig. 2d: zeigt die eine untere Laufschiene des Schienensystems, an der das Festlager angreift.
- Fig.3: ist ein Querschnitt durch einen mit den Laufschienen verschraubten Rahmen,
- Fig.4: zeigt den Eingriff der Räder des Laufwagens in die Laufschienen des Schienensystems im Schnitt. In
- Fig.5: ist das in Fig.1 mit V bezeichnete Festlager und in
- Fig.6: ist eines der mehreren Fig.1 mit VI bezeichneten Loslager auf dem zugehörigen Fundament, jeweils mit vergrößertem Maßstab dargestellt.

Gemäß Fig.1 ist ein kurvenloser Schrägaufzug mit seinen Laufschienen 1 entlang einer geradlinig schräg im Neigungswinkel α verlaufenden Neigungslinie N auf einem (im einzelnen nicht dargestellten) fallenden Gelände errichtet; der Neigungswinkel α bzw. α' der Linie N ist in weiten Grenzen an dementsprechende Hanglagen anpaßbar. Auf dem Gefälle sind nach Möglichkeit in regelmäßigen Abständen der Spannweite W Fundamente 5 gesetzt, auf denen sich das Schienensystem des Schrägaufzugs über Auflager 3,4 abstützt; die Fundamente 5 können aus Beton gegossen sein, es sind auch Stahlkonstruktionen oder dgl. brauchbar. Das in Neigungsrichtung unterste Auflager 3 ist als Festlager ausgebildet, alle übrigen Auflager 4 sind Loslager. Am Schrägaufzug ist oben eine handelsübliche Doppelseilwinde, integriert mit Motor, Übersetzungsgetriebe und Bremse, zwischen die Laufschienen 1 gesetzt und mit ihnen verschraubt, vgl. die in Fig.1 rechts unten dargestellte Draufsicht, die mit zwei Seilen den in Fig.1 nicht dargestellten Laufwagen aufzieht bzw. abläßt.

Die beiden Laufschienen 1 für den Laufwagen verlaufen geradlinig zueinander parallel im Abstand ihrer festen Spurweite S. Der Aufbau des Schienenkonstruktion geht im einzelnen aus den Fig.2 und 3 hervor:

Demnach bestehen die beiden Laufschienen gemäß Fig.2c oder d aus zwei parallelen, spiegelbildlich angeordneten ersten U-Profilen 1, im Querschnitt nach Fig.3 jeweils bestehend aus zwei Schenkeln 1₁, die über einen Steg 1₂ zum U-Profil 1 verbunden sind. Die beiden Schenkel 1₁ eines jeden U-Profils 1 weisen zueinander in seitlicher Richtung nach außen. Jede Laufschiene hat die Festlänge L₁ und ihr Steg 1₂ ist in Längsrichtung mit zwei parallelen Reihen Bohrungen gleicher Teilung T versehen. Am Ende einer jeden Laufschiene 1 ist ein gewisser Überstand U zur zugehörigen Bohrung vorgesehen.

Zwischen die beiden ersten, die Laufschienen bildenden U-Profile 1 sind in regelmäßigen Abständen kastenförmige, insgesamt mit 2 bezeichnete Rahmen eingesetzt und mit den ersten U-Profilen 1 verschraubt. Jeder Rahmen 2 besteht ebenfalls aus zwei parallelen, spiegelbildlich angeordneten zweiten U-Profilen 2₁ kurzer Länge L₂, deren beide Schenkel 2₁₁ zueinander in seitlicher Richtung nach innen weisen. Die Höhe der Stege 2₁₁ der zweiten U-Profilen 2₁ ist um eine Normmaß kürzer gewählt als die Höhe der Stege 1₁ der ersten U-Profile 1; die Stege 1₂ und 2₁₁ beider U-Profile 1 bzw. 2₁ werden mit Halbrundschrauben mittig verschraubt, so daß die in Fig.3 mit Δh bezeichnete Stufe zwischen den oberen und unteren Schenkeln 1₁ bzw. 2₁₁ der ersten 1 bzw. zweiten U-Profile 2₁ entsteht. Zwischen die beiden U-Profile 2₁ der Rahmen 2 sind zwei, die Spurweite S der Laufschienen 1 bestimmende Rohre 2₂ in Längsrichtung symmetrisch versetzt eingesetzt und zur Bildung des Rahmens mit den beiden Schenkeln 2₁₁ der zweiten U-Profile 2₁ verschweißt.

Es gibt zwei Arten von Rahmen, und zwar den in Fig.2a dargestellten Zentralrahmen 2' und den in Fig.2b dargestellten Anschlußrahmen 2'':

Ein Zentralrahmen 2' hat gemäß Fig.2a zwei U-Profile 2₁ der Länge L_{2'}, die in Längsrichtung in zwei Reihen mit je drei Bohrungen gleicher Teilung T verbohrt sind und an ihren Enden den Überstand U aufweisen. Die Zentralrahmen 2' sind gemäß den Fig.2c und d jeweils im mittleren Bereich eines jeden Laufschienenpaares 1 zu setzen und können, wie in Fig.3d gezeigt, um zwei 2T bzw. drei Teilungen 3T in Längsrichtung der Laufschienen 1 versetzt werden. Auch am Abschluß der unteren Laufschienen 1, an der das Festlager 3 angreift ist ein Zentralrahmen 2' zu setzen, wie dies in Fig.2d links gezeigt ist.

An einem Anschlußrahmen 2'' wird gemäß Fig.2b der Überstand U an den Enden der Laufschienen 1 ausgeglichen; es sind in Längsrichtung zwei Reihen mit je vier Bohrungen vorgesehen, von denen die mittleren beiden zueinander im Abstand 2U gesetzt sind und die beiden Randpaare die übliche Teilung T aufweisen und am Ende wieder den Überstand U haben. Die Anschlußrahmen 2'' sind gemäß den Fig.2c und d jeweils an den Enden eines Laufschienenpaares 1 zu setzen, wenn eine Anschlußschiene 1 folgen soll.

In Fig.4 ist der Eingriff der Laufräder 7₁ des Laufwagens 7 in die Laufschienen 1 dargestellt. Die Laufflächen der Räder 7₁ sind der Neigung der inneren Schenkel 1₁ der Laufschienen 1 angepaßt; die Räder 7₁ greifen mit Spiel formschlüssig in den Hohlraum zwischen den Schenkeln 1₁ der ersten U-Profile 1 ein und rollen auf ihren unteren Schenkeln 1₁ ab.

Die in den Fig.2 und 3 dargestellte Schienenkonstruktion wird mit Auflagern 3 bzw. 4 auf den Fundamenten 5 abgestützt. Der Aufbau des einzelnen Festlagers 3 ist in Fig.5 dargestellt:

Das Festlager 3 besteht im wesentlichen aus einer einstückigen, insgesamt mit 3₁ bezeichneten Konsole, die eine Grundplatte 3₁₁ mit zwei fest an ihren Enden angebrachten parallelen Armen 3₁₂ hat. Jeder Arm 3₁₂ hat eine im Halbkreis oben offene Aufnahme für das Rohr 2₂ eines der Rahmen 2 und an einer Seite ein fest angebrachtes Querstück 3₁₃. Die Grundplatte 3₁₁ samt Armen 3₁₂ mit Querstücken 3₁₃ sind symmetrisch zueinander angeordnet und zur einstückigen Konsole 3₁ des Festlagers 3 verschweißt.

Das in Gefällerichtung unterste Laufschienenpaar 1 wird unten mit einem Zentralrahmen 2' abgeschlossen, dessen unterer Querholm 2₂ in die oben offene Aufnahme an den Armen 3₁₂ der Konsole 3₁ eingesetzt und mit einem Paar U-förmiger Bügel 3₂ mit den konsolenfesten Querstücken 3₁₃ verschraubt wird. Der das Rohr 2₂ umgreifende und mit dem Querstück 3₁₃ verschraubte U-Bügel 3₂ bildet mit der Konsole 3₁ gewissermaßen ein Drehgelenk. Die Konsole 3₁ ist mit dem Fundament 5 verschraubt, in dem entsprechende Gewindeschäfte fest aufgenommen, bspw. eingegossen sind.

Fig.6 zeigt den Aufbau eines der mehreren Loslager 4: Auch jedes Loslager 4 hat eine einstückige, insgesamt mit 4₁ bezeichnete Konsole, bestehend aus einem dritten U-Profil 4₁₁, in dem beidseits innen parallele Arme 4₁₂ fest aufgenommen sind. An beiden Armen 4₁₂ sind oben offene Aufnahmen für ein Querrohr 4₁₃ angebracht. U-Profil 4₁₁, Arme 4₁₂ und Querrohr 4₁₃ sind symmetrisch zueinander angeordnet und miteinander zur einstückigen Konsole 4₁ verschweißt. Die Länge des Querrohrs 4₁₃ entspricht der Spurweite S.

Die Konsole 4₁ des Loslagers 4 wird wiederum mit dem zugehörigen Fundament 5 verschraubt. An beiden Seiten des Querrohrs 4₁₃ greifen Winkel 4₃ an den unteren Schenkeln 2₁₁ der U-Profile 2₁ der Rahmen 2 an, die wiederum mit U-förmigen Bügeln 4₂ verschraubt am Querrohr 4₁₃ der Konsole 4₁ aufgenommen sind. Im verschraubten Zustand liegen die unteren Schenkel 2₁₁ der U-Profile 2₁ am Querrohr 4₁₃ der Konsole 4₁ an, so daß das Querrohr 4₁₃ mit seinen beiden Enden in die zwischen den Laufschienen 1 und den zweiten U-Profilen 21 gebildete Stufe Δh (vgl. Fig.3) eingreift und die Laufschienen 1 in seitlicher Richtung abstützt. Die Winkel 4₃ bilden mit den unteren Schenkeln 2₁₁ der U-Profile gewissermaßen ein Schubgelenk, lassen also geringe, durch Wärmedehnungen oder durch Last bedingte, Längsverschiebungen an der Schienenkonstruktion zu, und sind über die Bügel 4₂ drehbeweglich am konsolenfesten Querrohr 4₁₃ aufgenommen.

### Bezugszeichenliste

- 1: erstes U-Profil, Laufschiene
- 1₁: Schenkel
- 1₂: Steg
- 2: Rahmen
- 2': Zentralrahmen
- 2'': Anschlußrahmen
- 2₁: zweites U-Profil
- 2₁₁: Schenkel
- 2₁₂: Steg
- 2₂: Rohr
- 3: Festlager
- 3₁: Konsole
- 3₁₁: Grundplatte
- 3₁₂: Arm
- 3₁₃: Querstück
- 3₂: U-Bügel
- 4: Loslager
- 4₁: Konsole
- 4₁₁: drittes U-Profil
- 4₁₂: Arm
- 4₁₃: Querrohr
- 4₂: U-Bügel
- 4₃: Winkel
- 5: Fundament
- 6: Seilwinde
- 7: Laufwagen
- 7₁: Laufrad
- N: Neigungslinie
- S: Spurweite
- T: Teilung
- L₁: Länge des ersten U-Profils
- L_{2'}: Länge des Zentralrahmens
- L_{2''}: Länge des Anschlußrahmens
- U: Überstand
- W: Spannweite
- α,α': Neigungswinkel

## Patentansprüche

1. Kurvenlose Schienenanordnung für den von einem Seil gezogenen Laufwagen eines stationären Schrägaufzugs mit folgenden Elementen:
- zwei, je eine Laufschiene bildenden, spiegelbildlich angeordneten ersten U-Profilen (1), deren beide Schenkel (1₁) voneinander abgewandt sind und deren Steg (1₂) jeweils in Längsrichtung mit gleichmäßiger Teilung (T) verbohrt ist,
- mehreren, die Spurweite (S) der beiden Laufschienen bestimmenden und zwischen den beiden ersten U-Profilen (1) angeordneten Rahmen (2), die jeweils aus zwei spiegelbildlich angeordneten zweiten U-Profilen (2₁) bestehen, deren beide Schenkel (2₁₁) aufeinanderzu gewandt sind, deren beide Stege (2₁₂) in Längsrichtung mit Bohrungen derselben Teilung (T) versehen sind, am jeweils zugehörigen Steg (1₂) der ersten U-Profile (1) anliegen und durch zumindest zwei Querholme (2₂) fest miteinander verbunden sind,
- Auflagern, bestehend aus
einem Festlager (3), das an einem der Rahmen (2) drehbeweglich angreift, und
zumindest einem Loslager (4), das an einem der Rahmen (2) angreift und seine Längsverschiebung zuläßt,
wobei sich die Auflager (3,4) längs einer vorgegebenen Neigungslinie (N) auf je einem zugehörigen Fundament (5) abstützen, und die Verbindungen
- zwischen den die Laufschienen bildenden ersten U-Profilen (1) und den jeweils zugehörigen Rahmen (2),
- zwischen den Rahmen (2) und den jeweils zugehörigen Auflagern (3 bzw. 4) und
- zwischen den Auflagern (3,4) und den jeweils zugehörigen Fundamenten (5),
lösbare Verbindungen sind.

2. Schienenanordnung nach Anspruch 1, dadurch gekennzeichnet, daß die lösbaren Verbindungen Schraubverbindungen sind.

3. Schienenanordnung nach Anspruch 1 oder 2, dadurch gekennzeichnet, daß die die Laufschienen bildenden Paare der ersten U-Profile (1) eine feste Länge (L₁) aufweisen, und daß jeweils ein Anschlußrahmen (2'') zum Anschluß eines weiteren Laufschienenpaares (1) derselben festen Länge (L₁) vorgesehen ist.

4. Schienenanordnung nach einem der Ansprüche 1 bis 3, dadurch gekennzeichnet, daß die Querholme an den Rahmen (2) Rohre (2₂) sind.

5. Schienenanordnung nach einem der Ansprüche 1 bis 4, dadurch gekennzeichnet, daß die im mittleren Bereich eines Laufschienenpaares (1) gesetzten Rahmen (Zentralrahmen 2') an ihren U-Profilen (2₁) drei zueinander in Längsrichtung mit der Teilung (T) versetzte Bohrungen aufweisen.

6. Schienenanordnung nach einem der Ansprüche 1 bis 4, dadurch gekennzeichnet, daß die an den Enden eines Laufschienenpaares (1) gesetzten Rahmen (Anschlußrahmen 2'') an ihren U-Profilen (2₁) vier Bohrungen aufweisen, von denen die mittleren beiden zueinander in Längsrichtung mit dem doppelten Überstand (2U) versetzt sind, um den Überstand (U) an den Enden der die Laufschienen bildenden ersten U-Profile (1) auszugleichen, und die beiden Randpaare zueinander in Längsrichtung mit der Teilung (T) versetzt sind.

7. Schienenanordnung nach Anspruch 4, dadurch gekennzeichnet, daß das Festlager (3) an einem der Rohre (2₂) eines Rahmens (2) drehbeweglich angreift.

8. Schienenanordnung nach einem der Ansprüche 1 bis 6, dadurch gekennzeichnet, daß jedes Loslager (4) mit zwei Spannteilen (Winkel 4₃) an einander gegenüberliegenden Seiten der unteren Schenkel (2₁₁) der zweiten U-Profile (2₁) der Rahmen (2) schubbeweglich angreift, und die Spannteile (Winkel 4₄) drehbeweglich an einem Querrohr (4₁₃) des Loslagers (4) aufgenommen sind.

9. Schienenanordnung nach Anspruch 8, dadurch gekennzeichnet, daß die zweiten U-Profile (2₁) der Rahmen (2) um ein Normmaß kleiner gewählt sind als die die Laufschienen bildenden ersten U-Profile (1), daß die Laufschienen (1) und die Rahmen (2) an ihren Stegen (1₂ bzw. 2₁₂) mittig verschraubt sind, so daß zwischen den oberen und unteren Schenkeln (1₁ bzw. 2₁₁) der U-Profile (1 bzw. 2₁) eine Stufe (Δh) entsteht, und daß jedes Loslager (4) mit seinem der Spurweite (S) entsprechenden Querrohr (4₁₃) in die Stufe (Δh) eingreift.

10. Schienenanordnung nach einem der vorhergehenden Ansprüche, dadurch gekennzeichnet, daß die Bohrungen gleicher Teilung (T) an den Stegen (1₂ bzw. 2₁₂) der die Laufschienen bildenden ersten U-Profile (1) und an den zweiten U-Profilen (2₁) der Rahmen (2) in Längsrichtung in zwei parallelen Reihen gesetzt sind.

## Claims

1. A curveless rail assembly for guiding a carriage of a stationary inclined elevator, comprising:
- a pair of two U-shaped first profiles (1) arranged symmetrically and forming a rail, each having two legs (1₁) facing in opposite directions and a web (1₂) integrally coupling said two legs to each other, each said web having a plurality of holes in the longitudinal direction with equal spacings (T) therein;
- a plurality of frames (2) arranged between said first U-shaped profiles (1) and for determining the gauge (S) of the rail, each of said frames (2) comprising a pair of U-shaped second profiles (2₁) arranged symmetrically and each having two second legs (2₁₁) facing in the same direction and second webs (2₁₂) integrally coupling said two second legs to each other, and at least two transverse bars (2₂) for coupling said second webs to each other, each of said second webs having holes in the longitudinal direction with the same spacing (T) therein and abutting against one associated of said first webs (1₂) of the U-shaped first profiles (1),
- a plurality of bearings, consisting of a fixed bearing (3) pivotably engaging one of said frames (2) and at least one floating bearing (4) engaging one of said frames (2) and permitting a longitudinal movement, whereby the bearings (3, 4) are mounted along a predetermined line of inclination (N) on foundations (5), whereby the connections
- between the U-shaped first profiles (1) forming the rail and the associated frames (2),
- between the frames (2) and the associated bearings (3, 4) and
- between the bearings (3, 4) and the associated foundations (5) are detachable connections.

2. A rail assembly as claimed in claim 1, wherein the said detachable connections are screwed connections.

3. A rail assembly as claimed in claim 1 or claim 2, wherein the pairs of said first U-shaped profiles (1) forming the rails have a fixed length (L₁) and wherein splice frames (2'') are provided to join a further pair of rails (1) with the same fixed length (L₁), respectively.

4. A rail assembly as claimed in one of claims 1 to 3, wherein said transverse bars at the frames (2) are tubes (2₂).

5. A rail assembly as claimed in one of claims 1 to 4, wherein said frames positioned in the middle portion of the rails (1) (central frames 2') have three of said holes spaced equidistantly (T) in a longitudinal direction of said U-shaped profiles (2₁).

6. A rail assembly as claimed in one of claims 1 to 4, wherein said second frames (splice frames 2'') on the end of the rails (1) have four of said holes in the U-shaped profiles (2₁) spaced in a longitudinal direction of said second rails, two of said holes closest to said longitudinal center of said second rails being spaced from each other at a distance substantially equal to twice (2U) the length of a said longitudinal end projection (U) to compensate for the projecting end (U) at the ends of the first U-shaped profiles (1) forming the rails and wherein the border pairs of holes are shifted in the longitudinal direction with the spacing (T).

7. A rail assembly as claimed in claim 4, wherein said fixed bearing (3) engages pivotably at least one of said tubes (2₂) of a frame (2).

8. A rail assembly as claimed in one of claims 1 to 6, wherein each said floating bearing (4) comprises a cross tube (4₁₃) and two angle brackets (4₃), rotatably attached to said cross tube (4₁₃), each of said two angle brackets (4₃) slidably engaging one said lower leg (2₁₁) of each of said second U-shaped profile (2₁).

9. A rail assembly as claimed in claim 8, wherein a height of each of said second U-shaped profiles (2₁) of the frames (2) is smaller by a predetermined dimension than a height of each of said first U-shaped profiles (1) forming the rails, wherein rails (1) and frames (2) are screwed in the middle at their webs (1₁ and 2₁₂) forming steps (Δh) between upper and lower webs (1₁ and 2₁₂) of the U-shaped profiles (1 and 2₁) and wherein each floating bearing (4) engages the step (Δh) with the transverse bar (4₁₃) according to his gauge (S).

10. A rail assembly as claimed in any one of claims 1 to 9, wherein said webs (1₂, 2₁₂) of said first U-shaped profiles (1) forming rails and said second U-shaped profiles (2₁) have a plurality of said holes equidistantly spaced (T) longitudinally in two substantially parallel rows.

## Revendications

1. Agencement de rails sans courbes pour le chariot, tiré par un câble, d'un monte-charge incliné fixe, comportant les éléments suivants :
- deux premiers profilés en U (1), disposés selon une symétrie spéculaire et constituant chacun un rail de roulement, leurs deux ailes (1₁) étant orientées à l'opposé l'une de l'autre et leur âme (1₂) étant percée dans le sens longitudinal à intervalles réguliers (T),
- plusieurs cadres (2), qui déterminent l'écartement de la voie (S) formée par les deux rails de roulement, et qui sont disposés entre les deux premiers profilés en U (1), ces cadres consistant chacun en deux deuxièmes profilés en U (2₁), disposés selon une symétrie spéculaire, dont les deux ailes (2₁₁) sont dirigées l'une vers l'autre, et dont les deux âmes (2₁₂) sont pourvues, dans le sens de la longueur, de trous ayant les mêmes intervalles (7), tandis qu'elles portent chacune sur l'âme correspondante (1₂) des premiers profilés en U (1), et qu'elles sont reliées rigidement l'une à l'autre par au moins deux entretoises (2₂),
- des supports, consistant en un support fixe (3), qui vient en contact avec l'un des cadres (2), de manière à pouvoir tourner, et au moins un support mobile (4), qui vient en contact avec l'un des cadres (2) et qui autorise son déplacement longitudinal, les supports (3, 4) prenant chacun appui sur un bloc d'assise (5) associé le long d'une ligne d'inclinaison prédéfinie (N), et les liaisons
- entre les premiers profilés en U (1) constituant les rails de roulement et les cadres (2) associés,
- entre les cadres (2) et les supports (3 et 4) associés, et
- entre les supports (3, 4) et les blocs d'assise (5) associés,
étant des assemblages détachables.

2. Agencement de rails selon la revendication 1, caractérisé en ce que les assemblages détachables sont des assemblages par vis.

3. Agencement de rails selon la revendication 1 ou 2, caractérisé en ce que les paires de premiers profilés en U (1), constituant les rails de roulement, ont une longueur fixe (L₁), et en ce qu'un cadre de raccordement (2'') est prévu pour le raccordement d'une autre paire de rails de roulement (1) de la même longueur fixe (L₁).

4. Agencement de rails selon l'une des revendications 1 à 3, caractérisé en ce que les entretoises, présentes au niveau des cadres (2), sont des tubes (2₂).

5. Agencement de rails selon l'une des revendications 1 à 4, caractérisé en ce que les cadres (cadres centraux 2'), placés dans la zone médiane d'une paire de rails de roulement (1), présentent, au niveau de leurs profilés en U (2₁), trois trous échelonnés dans le sens longitudinal selon l'intervalle (T).

6. Agencement de rails selon l'une des revendications 1 à 4, caractérisé en ce que les cadres (cadres de raccordement 2''), placés aux extrémités d'une paire de rails de roulement (1), présentent quatre trous au niveau de leurs profilés en U (2₁), parmi lesquels les deux trous du milieu sont échelonnés l'un par rapport à l'autre, dans le sens de la longueur, de deux fois la saillie (2U) afin de compenser la saillie (U) au niveau des extrémités des premiers profilés en U (1) constituant les rails de roulement, et les deux paires latérales sont échelonnées l'une par rapport à l'autre de l'écartement (T) dans le sens de la longueur.

7. Agencement de rails selon la revendication 4, caractérisé en ce que le support fixe (3) est appliqué, de manière à pouvoir tourner, contre l'un des tubes (2₂) d'un cadre (2).

8. Agencement de rails selon l'une des revendications 1 à 6, caractérisé en ce que chaque support mobile (4) vient en contact, avec un mouvement de poussée, par deux éléments de serrage (cornières 4₃), contre les côtés opposés des ailes inférieures (2₁₁) des deuxièmes profilés en U (2₁) des cadres (2), et en ce que les éléments de serrage (cornières 4₄) sont logés de manière à pouvoir tourner contre un tube transversal (4₁₃) du support mobile (4).

9. Agencement de rails selon la revendication 8, caractérisé en ce que les deuxièmes profilés en U (2₁) des cadres (2) sont choisis plus petits d'une dimension normalisée que les premiers profilés en U (1) constituant les rails de roulement, en ce que les rails de roulement (1) et les cadres (2) sont vissés au centre au niveau de leurs âmes (respectivement 1₂ et 2₁₂), de telle manière qu'il en résulte un gradin (Δh) entre les ailes supérieures et inférieures (respectivement 1₁ et 2₁₁) des profilés en U (respectivement 1 et 2₁), et en ce que chaque support mobile (4) pénètre, par son tube transversal (4₁₃) correspondant à la largeur de la voie (S) dans le gradin (Δh).

10. Agencement de rails selon l'une des revendications précédentes, caractérisé en ce que les trous de même écartement (T) sont formés en deux rangées parallèles dans le sens longitudinal, dans les âmes (respectivement 1₂ et 2₁₂) des premiers profilés en U (1) constituant les rails de roulement et des deuxièmes profilés en U (2₁) des cadres (2).
